# NEUE EUROPÄISCHE PATENTSCHRIFT

(11) **EP 0 150 289 B2**
(45) Veröffentlichungstag und Bekanntmachung des Hinweises auf die Entscheidung über den Einspruch: **14.07.1999**
(45) Hinweis auf die Patenterteilung: 06.05.1987
(21) Anmeldenummer: 84113640.1
(22) Anmeldetag: 12.11.1984
(51) Int. Cl.: C10B 41/00

(54) **Anordnung zur Feinpositionierung von Kokereimaschinen**
System for the positioning of coke oven machines
Système de positionnement de machines de fours à coke

(30) Priorität: 26.01.1984 DE 3402690
(43) Veröffentlichungstag der Anmeldung: 07.08.1985
(73) Patentinhaber: SIEMENS AKTIENGESELLSCHAFT, 80333 München (DE)
(72) Erfinder: Gfrerer, Manfred, Dr., D-8520 Erlangen (DE)

(56) Entgegenhaltungen:
- DE-A- 2 203 524
- DE-A- 2 648 049
- FR-A- 2 368 530
- FR-A- 2 392 102
- Prospekt"Kranpositionierung Typ PP 2038" der Firma Fotoelektrik Pauly GmbH
- Zeitschrift "Elektrotechnik" 62, Heft 9, 12.05.80, S.43-47
- Vorbenutzung des Code-Lesegreäts PP 2071 der Firma Fotoelektrik Pauly GmbH

## Beschreibung

Die Erfindung betrifft eine Anordnung zur Feinpositionierung von Kokereimaschinen.

Eine Kokereianlage besteht üblicherweise aus einem Koksofen, der in mehrere hintereinander liegende Kammern aufgeteilt ist, die zu ihrer Bedienung seitlich und oben mit durch Kammertüren verschließbaren Öffnungen versehen sind. An beiden Längsseiten und auf der Oberseite des Ofens sind auf Schienen verfahrbare Bedienungsmaschinen angeordnet, die geeignet sind, jede der Ofenkammern nach dem Öffnen der jeweils zugeordneten Kammertüren zu bedienen, d.h. die betreffende Kammer zu beschicken und nach dem Ende des Verkokungsprozesses durch Ausschieben des glühenden Kokses auf einen Löschwagen zu entleeren. Um einen störungsfreien Betrieb sicherzustellen, ist es notwendig, die Bedienungsmaschinen zum richtigen Zeitpunkt präzise zu positionieren.

Um dies zu erreichen, ist aus der DE-OS 26 48 049 ein Verfahren zur Steuerung und Überwachung des Betriebes von Koksofenbedienungsmaschinen bekannt, mit dem sowohl die Wegerfassung der Bedienungsmaschinen wie deren Feinpositionierung und Gleichstandsüberwachung möglich ist. Dazu sind an den Haltepunkten der einzelnen Koksofenbedienungsmaschinen entlang ihrer Fahrbahn Codeplatten montiert, deren Informationsinhalt von an den Maschinen angebrachten Leseeinrichtungen in der entsprechenden Position erfaßt werden. Diese Codeplatten dienen gleichzeitig dazu, die Mitte der jeweiligen Ofenkammer zwecks Feinpositionierung der Bedienungsmaschinen zu erfassen. Aus einem Vergleich der von einem zentralen Steuergerät vorgegebenen Sollziele mit den Istpositionen der Bedienungsmaschinen werden Signale für die Steuerung der Fahrantriebe abgeleitet, durch welche die Maschinen exakt in Ofenmitte zum Stillstand kommen. Die Mittenerfassung der einzelnen Ofenkammern wird durch zusätzliche Magnete auf den Codeplatten und entsprechend angeordneten magnetischen Empfängern an den Bedienungsmaschinen vorgenommen. Je nach Richtung und Abstand von der Ofenmitte gibt dabei die Leseeinrichtung positive oder negative Spannungen ab, die als fahrtrichtungsabhängige Sollwerte die Drehzahlsteuerung der Fahrantriebe solange beeinflussen, bis bei Signal "O" die Maschine in Ofenmitte stillgesetzt wird.

Ein Positionierungsverfahren mit magnetischen Mitteln hat eine im Nullbereich relativ flach verlaufenden Kurve der magnetischen Feldstärke in Abhängigkeit von der Bewegungsrichtung und damit auch der von den Hallgeneratoren erzeugten Steuerspannung.

Der vorliegenden Erfindung liegt die Aufgabe zugrunde, eine Anordnung der eingangs genannten Art so zu gestalten, daß eine millimetergenaue Positionierung der Bedienungsmaschinen in einer vorgegebenen Position trotz großer Staub- und Hitzeentwicklung möglich ist.

Diese Aufgabe wird durch die im Patentanspruch 1 angegebene Erfindung gelöst.

Dadurch ist erreicht, daß für die Identifizierung des jeweiligen Haltepunktes und für die genaue Positionierung der betreffenden Bedienungsmaschine mit identischen technischen Mitteln gearbeitet werden kann, was erheblich zur Vereinfachung des Systems und zu seiner kompakten Anordnung beiträgt, so daß die rauhen, von Staub und Hitze geprägten Umweltbedingungen, vor allem wegen der Verwendung von Infrarotlicht als Informationsträger, keinen Einfluß auf die Genauigkeit des Systems haben. Durch die Möglichkeit der Bündelung von Infrarotlicht mit optischen Mitteln und die dadurch erzielbare Lichtschrankenbildung läßt sich gegenüber magnetischen Feldern als Informationsträger eine große Ansprechgenauigkeit bei hoher Ansprechgeschwindigkeit erreichen, die es unter anderem gestattet, Standortidentifizierungen ohne Fahrtunterbrechung vorzunehmen.

Bekannte Codelesegeräte sind das Gerät PP 2071 sowie das Vorläufergerät PP 2038, das z.B. im Katalog '82 der Fotoelektrik Pauly GmbH offenbart ist. Für diese Geräte sind Anwendungsmöglichkeiten bekannt wie die Positionierung von Laufkränen oder Regalförderzeugen.

Ein Ausführungsbeispiel der Erfindung wird anhand der Zeichnungen im folgenden näher erläutert. Es zeigen:
- Figur 1: ein Blockschaltbild der Anordnung mit einer Wegerfassungsbaugruppe, einer Identifizierungs- und Positionierungsbaugruppe, einem Führungssollwertgeber sowie einer Steuerungselektronik für die Steuerung des Antriebsmotors einer Bedienungsmaschine,
- Figur 2: die räumliche Prinzipdarstellung der Signalgebereinheit mit zugeordneter Signalplatte der Identifizierungs- und Positionierungsbaugruppe und
- Figur 3: ein Funktionsschema der Identifizierungs- und Positionierungsbaugruppe mit zugeordneter Signalgebereinheit.

Gemäß dem Blockschaltbild in Fig. 1 besteht die Positionierungsanordnung einer Bedienungsmaschine aus einer Wegerfassungsbaugruppe 1, der ein Signalgeber 2 für die Wegerfassung und ein mit dem Antriebsmotor gekuppelter Winkelschritt-Signalgeber 3 zugeordnet sind. Das von dieser Wegerfassungsbaugruppe 1 erfaßte Standortsignal wird sowohl einer Identifizierungs- und Positionierungsbaugruppe 4 als auch einem Führungssollwertgeber 5 zugeführt. Dieser wiederum ist mit einer Steuerungselektronik 6 für den Antriebsmotor 7 der betreffenden, nicht dargestellten Bedienungsmaschine verbunden. Alle genannten Einheiten kommunizieren über einen Datenbus 8 mit einem nicht dargestellten Prozeßrechner. Die Identifizierungs- und Positionierungsbaugruppe 4 ist mit einem an der Bedienungsmaschine angeordneten Signalgeber 9 verbunden, der in Verbindung mit am Koksofen befestigten nicht dargestellten Signalplatten auf noch zu beschreibende Weise Identifizierungsund Positionierungssignale erzeugt.

Nach Ermittlung des jeweiligen Standortes der betreffenden Bedienungsmaschine durch die Wegerfassungsbaugruppe 1 erzeugt diese ein Standortsignal, welches im Prozeßrechner mit dem Standort-Sollwert verglichen wird. Aus diesen beiden Werten wird dem Führungssollwertgeber 5 ein die Bewegungsrichtung bestimmendes Signal zugeführt. Dieser erteilt der Steuerungselektronik 6 einen entsprechenden Einschalt- und Drehrichtungsbefehl, dessen Ausführung über den Datenbus 8 an den Prozeßrechner gemeldet wird. Gleichzeitig erhält die Identifizierungs- und Positionierungsbaugruppe 4 von der Wegerfassungsbaugruppe 1 einen Freigabebefehl und vom Prozeßrechner eine Richtungsvorgabeinformation. Sobald der Signalgeber 9 eine Signalplatte erreicht, steuert die Identifizierungs- und Positionierungsbaugruppe 4 den Führungssollwertgeber 5 zur standortabhängigen Geschwindigkeitssollwertausgabe und erteilt Start- und Stopbefehle. Dabei geschieht die Standortbestimmung mit Hilfe eines jedem Haltepunkt zugeordneten Identifizierungscodes während der Haltepunkt selbst mit Hilfe zweier auf jeder Signalplatte angeordneter Positionierungsmarkierungen im Zusammenarbeit mit einer entsprechenden Anzahl von den Signalgebern 9 zugeordneten Lichtschranken auf noch zu beschreibende Weise bestimmt wird.

Eine mögliche Ausführungsform eines Signalgebers 9 der vorbeschriebenen Art mit einer der zugeordneten Codierungsplatten 10 ist in Fig. 2 dargestellt. Dabei ist der Signalgeber 9 der zu steuernden Bedienungsmaschine und die Markierungsplatte der betreffenden Ofenkammer zugeordnet. Der U-förmig gestaltete Signalgeber 9 besitzt in einem seiner Schenkel Infrarotlichtsender 11, 12, 15 und im gegenüberliegenden Schenkel Infrarotlichtempfänger 13, 14, 16. Je ein Sender und Empfänger bilden eine Infrarot-Lichtschranke. Dabei ist die Anordnung so getroffen, daß zwei dieser Lichtschranken mit den Sendern 11 und 12 sowie den zugeordneten Empfängern 13 und 14 zur genauen Positionierung und die übrigen 8, gegenüber den vorgenannten nach oben versetzt angeordneten Lichtschranken, mit den Sendern 15 und den Empfängern 16 der Identifizierung des der jeweiligen Ofenkammer zugeordneten Haltepunktes dienen (Leseeinrichtung). Die Markierungsplatte 10 besitzt entsprechend angeordnete, infrarotlicht-undurchlässige Markierungen. Die beiden, den Tragkörper 17 der Markierungsplatte 10 seitlich etwas überragenden unteren Markierungen 18, 19 sind so angeordnet, daß sie in der Halteposition die beiden Positionierungslichtschranken 11, 13 bzw. 12, 14 mindestens teilweise unterbrechen. Mindestens eine dieser Markierungen ist in Bewegungsrichtung der Markierungsplatte 10 zu Justierzwecken mit einem Langloch versehen, so daß nach Lösen einer Einstellschraube 20 diese Markierung um einen bestimmten Betrag in Bewegungsrichtung verstellbar ist. Oberhalb dieser Positionsmarkierungen sind die Oberkante des Tragkörpers 17 außen überragende Identifikationsmarkierungen 21 angeordnet. Sie sind so plaziert, daß sie an den Haltepunkten die ihnen zugeordneten Identifizierungslichtschranken 15, 16 vollständig unterbrechen. Durch Anzahl und Anordnung dieser Identifizierungsmarkierungen kann jedem Haltepunkt eine bestimmte Codierung zugeordnet werden, so daß ein entsprechend programmierter Lesespeicher in der Lage ist, den betreffenden Haltepunkt zu identifizieren.

Jeder der Infrarotsender und Infrarotempfänger ist mit der Identifizierungs- und Positionierungsbaugruppe 4 verbunden, welche die von den Empfängern 13, 14, 16 übermittelten Identifizierungs- und Positionierungssignale in Verbindung mit dem zentralen Prozeßrechner auswertet.

In Fig. 3 ist ein Funktionsschema gezeigt, aus dem die prinzipielle Arbeitsweise der Anordnung hervorgeht. Darin sind eine Positionierungs-Lichtschranke 22, bestehend aus dem Positionierungssender 23 mit der Sendediode 24 und der optischen Linse 25 sowie dem Positionierungsempfänger 26 mit der Empfängerdiode 27 und der optischen Linse 28, sowie eine Identifizierungs-Lichtschranke 29, bestehend aus dem Identifizierungssender 30 mit der Sendediode 31 und der optischen Linse 32, sowie dem Identifizierungsempfänger 33 mit der Empfängerdiode 34 und der optischen Linse 35 dargestellt. Die Sender und Empfänger der vorerwähnten Lichtschranken 22, 29 sind über ein Kabel 36 mit der Identifizierungs- und Positionierungs-Baugruppe 4 verbunden. Diese besitzt einen Logik-Baustein 37, einen Lesespeicher 38 mit einer Positionsanzeige 39, einen Positions-Auswertungs-Baustein 40, einen automatischen Lese-Überwachungs-Baustein 41 sowie einen Stromversorgungsteil 42.

Wenn vom Prozeßrechner dem Logik-Baustein 37 über die Leitung 43 ein Freigabesignal zugeführt wird, schaltet dieser die Positionierungs-Sender- und Empfänger ein, so daß deren Sendedioden Infrarotlicht aussenden, welches durch die zugeordneten optischen Linsen in parallele Lichtstrahlen verwandelt wird, die von den gegenüberliegenden, den Empfängern zugeordneten optischen Linsen auf die der jeweiligen Lichtschranke zugeordnete Empfängerdiode fokussiert werden. Es sei angenommen, daß sich die Markierungsplatte 10 zunächst außerhalb des Wirkungsbereiches der Lichtschranken befindet und sich die betreffende Bedienungsmaschine auf den Signalgeber zubewegt. Dabei erreicht zunächst die Außenkante der Positionierungsmarkierung 19 die ihr zugewandte Positionierungslichtschranke 11, 13, so daß sie den Querschnitt des Lichtstrahles von Null beginnend über einen Maximalwert in der Mitte der Lichtschranke bis zur vollständigen Unterbrechung am Ende durchläuft (Fig. 2). Der dieser Lichtschranke zugeordnete Positionierungsempfänger übermittelt dies über den Positions-Auswertungs-Baustein 40, der dem Prozeßrechner über die Leitung 44 einen Beginn-Markierungs-lmpuls zuführt, und dem Logik-Baustein 37 der Identifizierungs- und Positionierungsbaugruppe 4. Dieser hat zu Beginn der Fahrt vom Prozeßrechner über die Leitung 45 eine Soll-Richtungsvorgabeinformation erhalten und prüft nun, ob die Bewegungsrichtung der Bedienungsmaschine der gewünschten Richtungsvorgabe entspricht. Ist dies nicht der Fall, hält der Prozeßrechner durch einen entsprechenden Steuerungsimpuls an den Führungssollwertgeber 5 den Antrieb 7 über die Steuerungselektronik 6 an und sorgt durch weitere Steuerimpulse für eine Drehrichtungsumkehr und das Wiederanfahren der Antriebsmaschine 7 in umgekehrter Richtung. Stimmt die angefahrene Richtung mit der Richtungsvorgabe überein, führt der Positions-Auswertungs-Baustein dem Prozeßrechner über die Leitung 46 einen « Vor-Positions-Impuls » zu, worauf dieser den Führungssollwertgeber 5 zu einer Umschaltung auf « Schleichgang » während eines von der Wegerfassungs-Baugruppe 1 vorgegebenen Weges der Bedienungsmaschine veranlaßt. Sobald nun die Außenkante der Positionierungsmarkierung 19 die weitere Positionierungs-Lichtschranke 12, 14 erreicht (Fig. 2), erhält der Positions-Auswertungs-Baustein 40 einen entsprechenden Impuls des zugeordneten Positionierungsempfängers und meldet dies dem Logik-Baustein 37, der seinerseits den Lesespeicher 38 und die Identifizierungssender und die Identifizierungsempfänger in Betrieb setzt. Daraufhin führen die Identifizierungsempfänger dem Lesespeicher 38 ihre Identifizierungsimpulse zu, der die gelesene Codierung über den Datenbus 47 an den Prozeßrechner weitergibt. Stimmt die gelesene Codierung mit der Sollcodierung nicht überein, meldet der Prozeßrechner dies dem Logik-Baustein 37, der den Positions-Auswertungs-Baustein 40 zurücksetzt, so daß keine Stillsetzung des Antriebs der betreffenden Bedienungsmaschine erfolgt, womit der « Schleichgang » aufgehoben wird und die Bedienungsmaschine ihren Weg mit normaler Fahrt fortsetzen kann. Stimmt hingegen die gelesene Codierung mit der Sollcodierung überein, gibt der Positions-Auswertungs-Baustein 40 bei Erreichen der Sollposition über die Leitung 48 ein « in-Positions-Signal » an den Prozeßrechner. Sobald die Positionierungslichtschranken 11, 13 und 12, 14 von den Markierungen 18, 19 so weit abgedeckt sind, daß deren Empfänger ansprechen, führt der Positions-Auswertungs-Baustein 40 dem Führungssollwertgeber 5 ein Stop-Signal zu, der seinerseits über die Steuerungslektronik 6 den Antriebsmotor 7 der Bedienungsmaschine stillsetzt. Gleichzeitig gibt der Lesespeicher 38 seinen Inhalt in eine Positionsanzeige 39 aus, die die jeweils erreichte Position in digitaler Form anzeigt.

Wenn auch die übrigen Bedienungsmaschinen ihre Sollposition erreicht haben. kann der Füllungs- bzw. Entleerungsvorgang erfolgen. Nach dessen Beendigung erhält der Logik-Baustein 37 vom Prozeßrechner ein Freigabe- und erneutes Richtungsvorgabesignal. Sobald eine der Positionierungs-Lichtschranken wieder frei ist, gibt der Positions-Auswertungs-Baustein 40 über die Leitung 48 einen « Nach-Positions-Impuls » an den Prozeßrechner. Gleichzeitig wird der automatische Lese-Überwachungs-Baustein 41 freigegeben, der die Leseeinrichtung 15, 16 ständig auf Fehler überprüft, wenn beide Positionierungslichtschranken 11, 13 und 12, 14 nicht abgedeckt werden. Tritt ein Fehler auf, werden Positions-Auswertungs-Baustein 40 und Lesespeicher rückgesetzt und der Fehler dem Prozeßrechner gemeldet. Dieser entscheidet, ob die Fahrt fortgesetzt oder unterbrochen wird.

Wenn die Markierungsplatte 10 mit der Außenkante einer ihrer Positionsmarkierungen 18, 19 den nächsten Signalgeber erreicht hat und eine der Positionierungs-Lichtschranken unterbricht, gibt der Positions-Auswertungs-Baustein der diesem Signalgeber zugeordneten Identifizierungs- und Positionierungs-Baugruppe ein entsprechendes Signal an den Prozeßrechner und der beschriebene Vorgang wiederholt sich.

Wie bereits ausgeführt, ist eine der Positionsmarken in Bewegungsrichtung justierbar auf dem Tragkörper 17 angeordnet Gemäß Fig. 2 ist dazu die Positionsmarkierung 18 mit einem Langloch versehen. Mit Hilfe dieser Justierung besteht die Möglichkeit, die Ansprechempfindlichkeit und Toleranz der Positionsmarkierungen auf den gewünschten Wert einzustellen und damit auch die Hysterese, d. h. die Abweichung der Sollposition in Abhängigkeit von der Fahrtrichtung zu optimieren, d. h. den günstigsten Wert in Abhängigkeit von den verschiedenen Parametern der Bedienungsmaschine zu wählen.

## Patentansprüche

1. Anordnung zur Feinpositionierung von Kokereimaschinen mit auf einer Gleisfahrstrecke zu beiden Seiten der Ofenkammern eines Koksofens verfahrbaren Koksofenbedienungsmaschinen, wobei
an den Kokereimaschinen Infrarot-Lichtquellen (11,12,15) und Infrarot-Lichtsensoren (13,14,16) einander auf Abstand gegenüberliegend in den Schenkeln einer U-förmigen Signalgebereinheit (9) angeordnet sind, so daß sie Lichtschranken bilden, die als Teil einer Steuerungseinrichtung für die Antriebsmittel der Bedienungsmaschinen dienen,
in die Signalgebereinheit (9) eine Signalplatte (10) einfahrbar ist, auf der mit den Lichtschranken korrespondierende infrarot-lichtundurchlässige Identifikations- und Positionsmarkierungen (18,19,21) angeordnet sind,
zwei der Infrarot-Lichtschranken (11, 12, 13, 14) zur Positionserkennung und die anderen Infrarot-Lichtschranken (15,16) zur Haltepunkt-Signalcodeerkennung verwendet werden,
die Identifikationsmarkierungen (21) die ihnen zugeordneten Identifikatikons-Lichtschranken (15,16) im positionierten Zustand unterbrechen,
die Identifikationsmarkierungen (21) so gewählt sind, daß jedem Haltepunkt ein bestimmter charakteristischer Signalcode entspricht,
sich die Positionsmarkierungen (18,19) mit ihren Außenkanten im positionierten Zustand innerhalb des Querschnittes je einer der beiden Positionierungs-Lichtschranken (11, 12, 13, 14) befinden, so daß die zugeordneten Positionsmarkierungen (18,19) mindestens je einen Teil des betreffenden Strahlenbündels strahlenundurchlässig abdecken,
und wobei die Infrarot-Lichtsensoren (13,14, 16) mit einer Auswerteelektronik (4) verbunden sind, wobei zur Feinpositionierung der Kokereimaschinen mit den Bedienungsmaschinen auf einem Tragkörper (17) der jeweiligen Ofenkammer zugeordneten Signalplatte (10) Positionsmarkierungen (18,19) angebracht sind, von denen wenigstens eine zur Einstellung der Positioniergenauigkeit in Bewegungsrichtung justierbar ist, wobei die Positionsmarkierungen (18,19) die Signalplatte (10) in Bewegungsrichtung überragen, wobei durch Unterbrechen einer ersten Positionierungs-Lichtschranke (11,13) ein erster Impuls an die einen Lesespeicher (38) mit einer Leseüberwachungselektronik (41) zur Erkennung und Zuordnung der codierten Identifikationsmarkierungen (21) sowie eine Positions-Auswertungs-Elektronik (40) enthaltende Auswerteelektronik (4) gesendet wird, die aufgrund dieses Impulses die Fahrtrichtung der Bedienungsmaschinen feststellt,
und wobei von der Auswerteelektronik (4) im Falle der falschen Bewegungsrichtung ein Befehl zur Fahrtrichtungsumkehr und im Falle der richtigen Bewegungsrichtung ein Befehl zur Reduzierung der Geschwindigkeit auf Schleichfahrt an die Bedienungsmaschinen gegeben wird,
und wobei durch Unterbrechen einer zweiten Positionierungs-Lichtschranke (12,14) ein zweiter Impuls an die Auswerteelektronik (4) gesendet wird und gleichzeitig der Code des durchfahrenen Haltepunktes gelesen und an die Auswerteelektronik (4) übermittelt wird,
und wobei von der Auswerteelektronik nach dem gleichzeitigen Auftreten der Impulse beider Positionierungs-Lichtschranken (11, 12, 13, 14) sowie im Falle eines richtiges Codes ein Stop-Befehl an die Bedienungsmaschinehübermittelt wird und im Falle des falschen Codes an die Bedienungsmaschinen der Befehl zur Wiederaufnahme der vollen Fahrt erteilt wird.

2. Anordnung nach Anspruch 1,
**dadurch gekennzeichnet,**
daß die Leseüberwachungselektronik (41) die Identifikations-Lichtschranken (15,16) bei Fahrten zwischen den Haltepunkten so lange ständig überwacht, bis eine der Positionierungs-Lichtschranken (11,13 bzw. 12,14) die Vorderkante einer Positionsmarkierungsplatte (18,19) erreicht hat.

## Claims

1. Arrangement for the fine-positioning of coke oven machines having coke oven operating machines movable on a track route on both sides of the oven chambers of a coke oven, wherein
infrared light sources (11,12,15) and infrared light sensors (13,14,16), lying opposite each other at a distance, are arranged on the coke oven machines in the flanks of a U-shaped signal transmitter unit (9), so that they form light barriers which are used as part of a control device for the driving means of the operating machines,
a signal plate (10) can be moved into the signal transmitter unit (9), on which signal plate identification and position markings (18,19,21) are arranged which correspond with the light barriers and are impermeable to infrared light,
two of the infrared light barriers (11,12,13,14) are used for position recognition and the other infrared light barriers (15,16) are used for stopping-point signal code recognition,
the identification markings (21) interrupt the identification light barriers (15,16), assigned to them, in the positioned state,
the identification markings (21) are selected in such a way that a certain characteristic signal code corresponds to each stopping point,
with their outer edges in the positioned state the position markings (18,19) are within the cross section of one of the two positioning light barriers (11,12,13,14), so that the assigned position markings (18,19) cover at least a part of the relevant beam so as to be impermeable to radiation,
and wherein the infrared light sensors (13,14,16) are connected to analysing electronics (4), wherein, for the fine-positioning of the coke oven machines with the operating machines, position markings (18, 19) are fixed to a carrier body (17) of the signal plate (10) assigned to the respective oven chamber, at least one position marking of which is adjustable for setting the positioning accuracy in the direction of movement,
wherein the position markings (18, 19) rise above the signal plate (10) in the direction of movement, wherein by interrupting a first positioning light barrier (11,13) a first pulse is transmitted to the one read-only memory (38) with read-only monitoring electronics (41) for recognising and assigning the coded identification markings (21) as well as analysing electronics (4) containing position analysing electronics (40), with the analysing electronics (4) establishing the direction of travel of the operating machines on the basis of this pulse,
and wherein, in the case of the incorrect direction of movement, the analysing electronics (4) give a command to the operating machines for the reversal of the direction of travel, and in the case of the correct direction of movement a command for the reduction of the speed to a crawling speed,
and wherein, by interrupting a second positioning light barrier (12,14), a second pulse is transmitted to the analysing electronics (4) and at the same time the code of the stopping point travelled through is read and transmitted to the analysing electronics (4),
and wherein, after the simultaneous occurrence of the pulses of both positioning light barriers (11,12,13,14) and in the case of a correct code, the analysing electronics transmit a stop command to the operating machines and, in the case of the incorrect code, the operating machines are given the command to resume the full speed.

2. Arrangement according to claim 1,
characterized in that the read-only monitoring electronics (41) constantly monitor the identification light barriers (15,16) during runs between the stopping points until one of the positioning light barriers (11,13 and 12,14) has reached the front edge of a position marking plate (18,19).

## Revendications

1. Dispositif pour mettre en position de manière fine des machines de cokerie comportant des machines de manoeuvre de fours à coke pouvant être déplacées sur une section de voie à rail de part et d'autre des chambres d'un four à coke,
des sources (11, 12, 15) de lumière infrarouge étant disposées sur les machines de cokerie et des détecteurs (13, 14, 16) de lumière infrarouge étant disposés à distance les uns en face des autres dans les branches d'une unité (9) d'émission de signaux en forme de U, de manière à former des cellules photoélectriques qui servent de parties d'un dispositif de commande pour les moyens d'entraînement des machines de manoeuvre,
une plaque (10) de signalisation, sur laquelle sont disposés des repères (18, 19, 21) d'identification et de position, qui correspondent aux cellules photoélectriques et qui ne laissent pas passer la lumière infrarouge, peut être introduite dans l'unité (9) d'émission de signaux,
deux des cellules (11, 12, 13, 14) photoélectriques à infrarouge servant à l'identification de position et les autres cellules (15, 16) photoélectriques à infrarouge servant à la reconnaissance de codes de signalisation de points d'arrêt,
les repères (21) d'identification interrompant, en l'état de mise en position, les cellules (15, 16) photoélectriques d'identification qui leur sont associées,
les repères (21) d'identification étant choisis de manière qu'un code de signalisation caractéristique déterminé corresponde à chaque point d'arrêt,
les repères (18, 19) de position se trouvant par leurs bords extérieurs, en l'état de mise en position, à l'intérieur de la section transversale chaque fois de l'une des deux cellules (11, 12, 13, 14) photoélectriques de mise en position, si bien que les repères (18, 19) de position recouvrent d'une manière qui ne laisse pas passer les rayons chacun au moins une partie du faisceau de rayon concerné,
et les détecteurs (13, 14, 16) de lumière infrarouge étant reliés à une électronique (4) d'exploitation, des repères (18, 19) de position, dont au moins un peut être ajusté dans la direction de déplacement pour ajuster la précision de mise en position, étant, pour mettre en position de manière fine les machines de cokerie par les machines de manoeuvre, montés sur un élément (17) de support de la plaque (10) de signalisation associée à la chambre de four associée, les repères (18, 19) de mise en position faisant saillie de la plaque (10) de signalisation dans le sens de déplacement, une première impulsion étant, par interruption d'une première cellule (11, 13) photoélectrique de mise en position, envoyée à l'électronique (4) d'exploitation contenant une mémoire (38) de lecture comportant une électronique (41) de surveillance et de lecture pour identifier et associer les repères (21) d'identification codés et contenant une électronique (40) d'exploitation de position, l'électronique (4) d'exploitation constatant, sur la base de cette impulsion, le sens de la course des machines de manoeuvre,
et une instruction d'inversion de sens de la course étant donnée par l'électronique (4) d'exploitation aux machines de manoeuvre dans le cas où le sens de déplacement est faux et une instruction de réduction de la vitesse à une avance lente leur étant donnée par l'électronique (4) d'exploitation dans le cas où le sens de déplacement est le bon,
une deuxième impulsion étant, par l'interruption d'une deuxième cellule (12, 14) photoélectrique de mise en position, envoyée à l'électronique (4) d'exploitation et le code du point d'arrêt sur lequel on passe étant en même temps lu et transmis à l'électronique (4) d'exploitation,
une instruction d'arrêt étant envoyée par l'électronique d'exploitation aux machines de manoeuvre après l'apparition simultanée des impulsions des deux cellules (11, 12, 13, 14) photoélectriques de mise en position, ainsi que dans le cas où le code est le bon, et, dans le cas où le code est faux, l'instruction de reprendre toute la course étant communiquée aux machines de manoeuvre.

2. Dispositif suivant la revendication 1, caractérisé en ce que l'électronique (41) de surveillance surveille constamment les cellules (15, 16) photoélectriques d'identification lors de courses entre des points d'arrêt, jusqu'à ce que l'une des cellules (11, 13 ou 12, 14) photoélectriques de mise en position ait atteint le bord avant d'une plaque (18, 19) de repère de position.
